# EUROPÄISCHE PATENTSCHRIFT

(11) **EP 1 270 863 B1**
(45) Veröffentlichungstag und Bekanntmachung des Hinweises auf die Patenterteilung: **10.11.2004**
(21) Anmeldenummer: 02013928.3
(22) Anmeldetag: 24.06.2002
(51) Int. Cl.: E06B 7/02, E06B 3/70

(54) **Türblatt**
Door leaf
Vantail de porte

(30) Priorität: 22.06.2001 DE 10130133
(43) Veröffentlichungstag der Anmeldung: 02.01.2003
(73) Patentinhaber: Glock, Michael, 07937 Zeulenroda (DE)
(72) Erfinder: Glock, Michael, 07937 Zeulenroda (DE)
(74) Vertreter: Kitzhofer, Thomas, Dipl.-Ing.

(56) Entgegenhaltungen:
- BE-A- 425 261
- BE-A- 452 932
- US-A- 5 584 760

## Beschreibung

Die Erfindung betrifft ein Türblatt, mit einer Außen- und einer Innenseite, insbesondere ein Türblatt, das einen zu belüftenden Raum schließt, wie es z.B. aus BE 452 932 A bekannt ist.

Innenliegende Sanitärräume oder Toiletten müssen ausreichend belüftet werden. Die Abluft wird überlicherweise über einen Ventilator und einen Schacht nach außen geblasen. Die Zuluft strömt über einen Spalt zwischen der Türschwelle und dem unteren Rand des Türblatts ein oder über Durchgangsöffnungen im Bereich des unteren Randes des Türblatts. In der DIN 18017 ist festgelegt, daß die Zuluftführung vorzugsweise einen freien Strömungsquerschnitt von 150 cm² zur Belüftung von Sanitär- oder Toilettenräumen ohne Außenfenster haben soll. Durch die meist rechtwinkelige, großflächige Durchgangsöffnung und/oder den teilweise bewußt vorgesehenen Spalt an der Türschwelle erreicht man durch das eingesetzte Türblatt jedoch eine völlig unbefriedigende Geräuschdämmung. Gerade bei Sanitär- und Toilettenräumen besteht jedoch stets der Wunsch, diese geräuschdämmend auszuführen, erst recht wenn es sich um Sanitärräume oder Toiletten in Büros handelt. Da die bisherigen, insbesondere mit einer Durchgangsöffnung ausgeführten Türblätter aber keine nennenswerte Geräuschdämmung zur Verfügung stellen, werden vielfach Türblätter ohne Durchgangsöffnung paßgenau eingebaut, was zwar die Geräuschdämmung ermöglicht, aber die Zuluftführung fast völlig unterbindet.

Probleme gibt es auch bei fensterlosen Räumen, in denen elektrische oder elektronische Geräte untergebracht sind, die eine ausreichende Zuluft zur Verhinderung von Überhitzung benötigen, aber auch Lärm erzeugen. Arbeitsplätze in der Nähe solcher Räume sind oft unangenehm für Angestellte, da die Türblätter kaum geräuschdämmend ausgeführt sind, oft zur ausreichenden Belüftung des Raumes offen stehen, so daß ein permanentes Umgebungsgeräusch vorhanden ist.

Die Erfindung schafft ein Türblatt, das die obigen Nachteile vermeidet. Dies wird mit einem Türblatt der eingangs genannten Art dadurch erreicht, daß sich durch das Türblattinnere wenigstens ein im wesentlichen parallel zur Außen- und Innenseite verlaufender Strömungskanal erstreckt, der wenigstens zwei zueinander versetzte Sacklöcher strömungsmäßig miteinander verbindet, wobei ein Sackloch zu der Außen- und ein Sackloch zu der Innenseite offen ist, um einen Luftaustausch zwischen Außen- und Innenseite zu erlauben.

Das erfindungsgemäße Türblatt hat, wie erste Versuche gezeigt haben, eine hervorragende Geräuschdämmung, obwohl es zudem eine gute Zuluftführung erlaubt. Der Strömungskanal, vorzugsweise sind zahlreiche Strömungskanäle vorgesehen, wird nicht durch eine Durchgangsöffnung wie im Stand der Technik gebildet, sondern dadurch, daß sich durch das Türblattinnere der Strömungskanal erstreckt, der über Sacklöcher einen Lufteintritt und einen Luftaustritt besitzt. Schallwellen, die über ein Sackloch in das Türblattinnere gelangen, können aber nicht auf der gegenüberliegenden Seite austreten. Die Schallwellen müssen im Inneren des Türblatts im wesentlichen um 90° umgelenkt, sich in dem Strömungskanal ausbreiten und können erst über das versetzte, auf der gegenüberliegenden Seite des Türblatts offene Sackloch austreten.

Vorzugsweise ist das außenseitige Sackloch im Bereich des oberen Türblattrandes und das innenseitige Sackloch im Bereich des unteren Türblattrandes angeordnet, oder umgekehrt, je nachdem, was als Außen- oder Innenseite bezeichnet wird. In der Einbausituation sollte das oder die in den zu belüftenden Raum mündenden Sacklöcher vorzugsweise im Bereich des unteren Randes vorgesehen sein, um den Raum gut zu durchlüften, da die Abluftventilatoren üblicherweise deckennah angebracht sind.

Alternativ wäre es aber auch möglich, um einen höheren gesamten Strömungsquerschnitt des oder aller Strömungskanäle zu erreichen, daß mehrere Strömungskanäle hintereinander angeordnet sind, die dann allerdings jeweils eine geringere Länge aufweisen. Beispielsweise wäre es möglich, ein Sackloch auf der Außenseite im Bereich des oberen Randes vorzusehen, das über einen Strömungskanal mit einem innenseitigen Sackloch in Strömungsverbindung steht, das im Bereich der Türklinke angeordnet ist. Unterhalb des innenseitigen Sacklochs könnte dann ein zweites außenseitiges Sackloch vorgesehen sein, das mit Strömungskanälen in Verbindung steht, die sich von unterhalb der Türklinke bis nahe an den unteren Rand erstrecken und dort in ein zweites innenseitiges Sackloch münden. Die Länge des Strömungskanals dürfte aber die Schalldämmung stark beeinflussen, denn die Anzahl der Reflexionen der Schallwellen nimmt mit der Länge zu, so daß die kürzeren Strömungskanäle bei dieser Ausführungsform für eine etwas schlechtere Geräuschdämmung sorgen dürften.

Vorzugsweise durchzieht eine Vielzahl von insbesondere parallel angeordneten Strömungskanälen das Türblattinnere, die in zugeordnete außen- und innenseitige Sacklöcher münden. Indem zahlreiche nicht allzu große Strömungskanäle vorgesehen sind, kann die Stabilität des Türblatt erhöht werden, was die Schalldämmung verbessert. Darüber hinaus sind mehrere kleine Strömungskanäle für die Schalldämmung besser als wenige oder nur ein im Querschnitt großer Strömungskanal. Vorzugsweise erstrecken sich deshalb die Strömungskanäle verteilt über nahezu die gesamte Breite des Türblatts.

Die bevorzugte Ausführungsform des erfindungsgemäßen Türblatts sieht vor, daß im Türblattinneren eine Röhrenspanplatte vorgesehen ist und die Röhren die Strömungskanäle bilden.

Der Aufbau von bislang bekannten Türblättern mit Röhrenspanplatten kann also beibehalten werden, lediglich die Sacklöcher müssen gefertigt werden, die in die Röhren übergehen.

Bislang verlaufen die Röhren fast ausschließlich horizontal, bei dem erfindungsgemäßen Türblatt jedoch vorzugsweise vertikal, um die Länge der Strömungskanäle erhöhen zu können.

Vorzugsweise ist jedem Strömungskanal ein außenseitiges und ein innenseitiges Sackloch zugeordnet, wobei die Sacklöcher im Bereich der entgegengesetzten Enden der Strömungskanäle vorgesehen sind. Optional ließen sich aber, was auf Kosten der Schalldämmung geht, auch mehrere außenseitige oder innenseitige Sacklöcher einem Strömungskanal zuordnen.

Wenn die Sacklöcher einen größeren Strömungsquerschnitt als der zugeordnete Strömungskanal haben, sind gewisse Lagetoleranzen bei der Herstellung der Sacklochbohrungen akzeptabel, denn die großen Sacklöcher treffen dann trotzdem noch auf die zugeordneten kleineren Strömungskanäle unter Sicherstellung eines großen Übergangsquerschnitts zwischen Sacklochbohrung und Strömungskanal.

Wenn die Strömungskanäle sehr nahe nebeneinander liegen, ist es vorteilhaft, wenn benachbarte Sacklöcher höhenversetzt zueinander angeordnet sind. Ansonsten würden nämlich die benachbarten Sacklöcher zu nahe nebeneinander liegen, und der verbleibende Holzsteg zwischen den Sacklöchern hätte eine geringe Stabilität.

Schutzhülsen, die in die Sacklöcher eingesteckt sind, verleihen den Sacklöchern nicht nur ein relativ hochwertiges Aussehen, sondern verhindern auch ein Verletzen des Türblatts im Bereich der Sacklöcher.

Die Schutzhülsen haben vorzugsweise einen Anschlagbund, der als Tiefenbegrenzung beim Einstecken dient.

Das erfindungsgemäße Türblatt ist gemäß der bevorzugten Ausführungsform ein Holztürblatt, und der Strömungskanal wird von einer Holzfront begrent. Die den oder die Strömungskanal/-kanäle begrenzende Holzoberfläche sollte durchaus rauh sein. Es wird nämlich vermutet, daß die Reflexion der Schallwellen im Inneren des Strömungskanals durch die rauhe Oberfläche deutlich verschlechtert wird, was einen meßbaren Einfluß auf die Geräuschdämmung des Türblatts hat.

Ein Effekt, der die hervorragende Geräuschdämmung des erfindungsgemäßen Türblatts erklären könnte, könnte beispielsweise darin liegen, daß sich im Inneren des Strömungskanals eine stehende Schallwelle ausbreitet, was bei einer Durchgangsöffnung gerade nicht der Fall ist.

Der oder die Kanäle im Inneren des Türblattes können oberflächenbeschichtet, z.B. lackiert sein. Dies führt beispielsweise zu einem Oberflächenschutz, der ein Verstauben der Kanäle erschwert. Auch die Beschichtung mit einer Keime abtötenden Substanz oder mit einem Formaldehydfänger ist denkbar.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
Figur 1 eine Ansicht der Innenseite des erfindungsgemäßen Türblatts,
Figur 2 einen Horizontalschnitt längs der Linie II-II in Figur 1,
, Figur 3 einen Horizantalschnitt längs der Linie III-III in Figur 1,
Figur 4 eine Ansicht der Innenseite des erfindungsgemäßen Türblatts gemäß einer zweiten Ausführungsform,
Figur 5 einen Horizontalschnitt längs der Linie V-V in Figur 4,
Figur 6 einen Horizontalschnitt längs der Linie VI-VI in Figur 4, und
Figur 7 eine Ansicht des bei der zweiten Ausführungsform vorgesehenen Lüftungsgitters.

In Figur 1 ist ein vorzugsweise bei Sanitär- oder Toilettenräumen ohne Fenster oder in anderen gut zu belüftenden Räumen eingesetztes Türblatt dargestellt. Das Türblatt hat eine ebene Außen- und eine ebene Innenseite 2 bzw. 4, wobei die Seiten parallel zueinander verlaufen. Der Aufbau des Türblatts, das aus Holz ist, umfaßt Decklagen 6 aus Echtholz oder Furnier, eine sogenannte Absperrung 8, einen am Außenrand geschlossen umlaufenden Rahmen 10, eine Röhrenspanplatte 12 mit zahlreichen parallelen, vertikal verlaufenden Röhren 14, die durch den Rahmen 10 endseitig geschlossen werden, und an die Röhrenspanplatte 12 außenseitig angrenzende ebene Platten 16.

Wie in Figur 1 zu erkennen ist, sind im Bereich des oberen Randes zwei horizontale, voneinander beabstandete Reihen 18 von Sacklöchem 20 vorgesehen, die von der Außenseite 2 aus gefertigt werden und nach außen offen sind. Jedes Sackloch 20 endet und mündet in einer ihr zugeordneten Röhre 14. Der Durchmesser D jedes Sacklochs 20 ist größer als der Durchmesser d der Röhren 14. Aufgrund des geringen Abstandes benachbarter Röhren 14 sind die zugeordneten außenseitigen Sacklöcher 20 benachbarter Röhren 14 höhenversetzt zueinander, also in anderen Reihen 18.

Am unteren Rand des Türblatts sind ebenfalls zwei höhenversetzte Reihen 22 von Sacklöchem 24, die jedoch von der Innenseite 4 ausgehen, also zu ihr offen sind. Die Sacklöcher 24 münden ebenfalls in die Röhren 14. Auch die benachbarten Röhren 14 zugeordneten Sacklöcher 24 sind höhenversetzt.

Die Sacklöcher 20, 24 sind somit am oberen bzw. unteren Ende der Röhren 14 vorgesehen.

Das gezeigte Türblatt erlaubt einen ausgezeichneten Luftaustausch zwischen den durch das Türblatt getrennten Räumen. Die Luft strömt über beispielsweise die am oberen Rand angeordneten zahlreichen Sacklöcher 20 in die Röhren 14, die als Strömungskanäle im Türblattinneren wirken, und tritt über die Sacklöcher 24 wieder aus dem Türblatt aus.

Durch die Verwendung einer Röhrenspanplatte wird jeder Strömungskanal, d.h. jedes Rohr 14, von einer Wand 26 aus Holz mit einer rauhen Oberfläche begrenzt, was die Schalldämpfungseigenschaften verbessert.

Die Sacklöcher 20, 24 sind im Bereich der entgegengesetzten Enden der Röhren 14 angeordnet, wobei optional dazwischen auch noch Sacklöcher vorgesehen sein könnten, was jedoch auf Kosten der Schalldämpfung geht.

In jedes Sackloch 20, 24 ist eine kurze Schutzhülse 28 mit einem Anschlagbund 30 aus Metall eingepreßt, wobei in Figur 1 eine der Schutzhülsen 28 vergrößert dargestellt ist.

Versuche haben ergeben, daß ein wie in den Figuren dargestelltes Türblatt mit einer Dicke von 65 mm die Anforderungen für die Schallschutzklasse 2 besteht. Die Summe der kleinsten Strömungsquerschnitte aller Kanäle beträgt dabei 150 cm², d.h. das schallhämmende Türblatt erfüllt sogar die Anforderungen der DIN 18017, Teil 3, in Bezug auf die darin definierte unverschließbare Nachströmöffnung.

Das Schalldämm-Maß R_{w} des Türblatts beträgt 39 dB.

Wie in den Figuren gezeigt ist, verlaufen die Strömungskanäle parallel zur Außen- und zur Innenseite 2, 4. Der Gesamtströmungsquerschnitt aller durch die Röhren 14 gebildeten Kanäle ließe sich beispielsweise auch dadurch erhöhen, daß sich innenseitige Sacklöcher in Reihen am Türangel nahen Rahmen vertikal erstrecken und über horizontal verlaufende Röhren 14 mit innenseitigen Sacklöchern in Strömungsverbindung stehen, die in vertikalen Reihen am Schloß nahen Rand in Strömungsverbindung stehen. Die Kanallänge sollte mehr als 50 cm betragen.

Optional wäre es auch möglich, um Staubeintritt in die Röhren 14 zu verhindern, an jedem Sacklocheingang ein Gitter vorzusehen.

Die Ausführungsform nach Figur 2 entspricht im wesentlichen der in Figur 1 gezeigten, so daß im folgenden nur noch auf die Unterschiede eingegangen werden muß.

Bei der Ausführungsform nach Figur 1 war jeder Röhre 14 ein eigenes innenseitiges und ein eigenes außenseitiges Sackloch 20, 24 zugeordnet.

Die Ausführungsform nach Figur 4 hingegen sieht vor, daß für zahlreiche Röhren 14 gemeinsame außenseitige und innenseitige Sacklöcher 20, 24 vorgesehen sind, die die Form einer etwa rechteckigen Ausfräsung haben. Auf die beiden Sacklöcher 20, 24 ist jeweils ein Lüftungsgitter 40 aufgeschraubt, das vor Staubeintritt schützt. Die Figuren 5 und 6 sind dahingehend etwas vereinfacht dargestellt, daß die Sacklöcher 20, 24 zusammen mit dem Lüftungsgitter 40 zu der Röhre 14, die der Türangelseite am nächsten ist, verschoben dargestellt sind. In Figur 4 ist jedoch zu erkennen, daß nur die mittleren Röhren 14 in das Lüftungskanalsystem eingebunden sind.

Anstatt einer Röhrenspanplatte könnte das Türblatt auch ein Hartfaser-Lamellengitter oder einen anderen bekannten Aufbau haben, bei dem lange Hohlräume vorgesehen sind.

Die Erfindung kommt ohne teure und unschöne kastenartige Anbauten an das Türblatt aus, die schalldämmende Aufsätze bilden. Die Kanäle sind also zwischen den parallelen Platten 6, die die Außen- und Innenseite bilden, angeordnet. Bis auf die sichtbaren Sacklöcher unterscheidet sich das erfindungsgemäße Türblatt deshalb von außen nicht gegenüber einem herkömmlichen Türblatt.

Alternativ wäre es auch denkbar, die Sacklöcher vertikal nahe an der Außen- und der Innenseite längs des scharnierseitigen und des schloßseitigen Randes verlaufen zu lassen, so daß sich der oder die Kanäle horizontal erstrecken.

Der oder die Kanäle im Inneren des Türblattes können oberflächenbeschichtet, z.B. lackiert sein. Dies führt beispielsweise zu einem Oberflächenschutz, der ein Verstauben der Kanäle erschwert. Auch die Beschichtung mit einer Keime abtötenden Substanz oder mit einem Formaldehydfänger ist denkbar. Die Beschichtung ist mit dem Bezugszeichen 40 angedeutet.

## Patentansprüche

1. Türblatt, mit einer Außen- und einer Innenseite (2 bzw. 4),
wobei sich durch das Türblattinnere wenigstens ein im wesentlichen parallel zur Außenund Innenseite verlaufender Strömungkanal erstreckt, **dadurch gekennzeichnet, dass** der wenigstens eine Strömungskanal wenigstens zwei zueinander versetzte Sacklöcher (20, 24) strömungsmäßig miteinander verbindet,
wobei ein Sackloch (20) zur Außenseite (2) und ein Sackloch (24) zur Innenseite (4) offen ist, um einen Luftaustausch zwischen Außen- und Innenseite (2 bzw. 4) zu erlauben.

2. Türblatt nach Anspruch 1, **dadurch gekennzeichnet, daß** sich das außenseitige Sackloch (20) im Bereich des oberen Türblattrandes und das innenseitige Sackloch (24) im Bereich des unteren Türblattrandes befinden, oder umgekehrt.

3. Türblatt nach Anspruch 1 oder 2, **dadurch gekennzeichnet, daß** eine Vielzahl von Strömungskanälen das Türblattinnere durchzieht, die in ihnen zugeordnete außen- und innenseitige Sacklöcher (20 bzw. 24) münden.

4. Türblatt nach Anspruch 3, **dadurch gekennzeichnet, daß** im Türblattinneren eine Röhrenspanplatte (12) vorgesehen ist und die Röhren (14) die Strömungskanäle bilden.

5. Türblatt nach einem der vorhergehenden Ansprüche, **dadurch gekennzeichnet, daß** mehreren Strömungskanälen ein gemeinsames außenseitiges und ein gemeinsames innenseitiges Sackloch (20 bzw. 24) zugeordnet sind.

6. Türblatt nach Anspruch 3 oder 4, **dadurch gekennzeichnet, daß** jedem Strömungskanal ein außenseitiges und ein innenseitiges Sackloch (20 bzw. 24) zugeordnet ist.

7. Türblatt nach einem der vorhergehenden Ansprüche, **dadurch gekennzeichnet, daß** benachbarte Sacklöcher (20, 24), die auf die selbe Seite des Türblatts münden, höhenversetzt zueinander angeordnet sind.

8. Türblatt nach einem der vorhergehenden Ansprüche, **dadurch gekennzeichnet, daß** die Strömungskanäle vertikal verlaufen.

9. Türblatt nach einem der vorhergehenden Ansprüche, **dadurch gekennzeichnet, daß** in die Sacklöcher (20, 24) Schutzhülsen (28) oder Lüftungsgitter (40) gesteckt sind.

10. Türblatt nach Anspruch 9, **dadurch gekennzeichnet, daß** die Schutzhülsen einen Anschlagbund (30) haben.

11. Türblatt nach einem der vorhergehenden Ansprüche, **dadurch gekennzeichnet, daß** der Strömungskanal oder die Strömungskanäle durch eine Wand (26) aus Holz begrenzt ist/sind.

12. Türblatt nach einem der vorhergehenden Ansprüche, **dadurch gekennzeichnet, daß** es aus Holz ist und der Strömungskanal/die Strömungskanäle durch eine Wand (26) mit rauher Oberfläche begrenzt ist/sind.

## Claims

1. A door leaf comprising outer and inner sides (2, 4),
at least one flow channel which runs substantially parallel to the outer and inner sides extending through the interior of the door leaf, **characterized in that** the at least one flow channel provides a fluid communication between at least two blind holes (20, 40) which are offset in relation to each other,
one blind hole (20) being open to the outer side (2) and one blind hole (24) being open to the inner side (4) to allow an exchange of air between the outer and inner sides (2, 4).

2. The door leaf according to claim 1, **characterized in that** the outside blind hole (20) is situated in the region of the upper door leaf edge and the inside blind hole (24) is situated in the region of the lower door leaf edge, or vice versa.

3. The door leaf according to claim 1 or 2, **characterized in that** the interior of the door leaf is traversed by a multitude of flow channels opening into outside and inside blind holes (20, 24) assigned to them.

4. The door leaf according to claim 3, **characterized in that** a chipboard (12) having tubes is provided in the interior of the door leaf and the tubes (14) form the flow channels.

5. The door leaf according to any of the preceding claims, **characterized in that** one shared outside blind hole (20) and one shared inside blind hole (24) are assigned to a plurality of flow channels.

6. The door leaf according to claim 3 or 4, **characterized in that** each flow channel has one outside and one inside blind hole (20, 24) assigned to it.

7. The door leaf according to any of the preceding claims, **characterized in that** adjacent blind holes (20, 24) opening onto the same side of the door leaf are arranged vertically offset in relation to each other.

8. The door leaf according to any of the preceding claims, **characterized in that** the flow channels run vertically.

9. The door leaf according to any of the preceding claims, **characterized in that** protective sleeves (28) or ventilation grilles (40) are inserted in the blind holes (20, 24).

10. The door leaf according to claim 9, **characterized in that** the protective sleeves each have a stop collar (30).

11. The door leaf according to any of the preceding claims, **characterized in that** the flow channel or channels is/are defined by a wall (26) made of wood.

12. The door leaf according to any of the preceding claims, **characterized in that** it is made of wood and the flow channel or channels is/are defined by a wall (26) having a rough surface.

## Revendications

1. Vantail de porte, comportant une face extérieure (2) et une face intérieure (4),
au moins un canal d'écoulement sensiblement parallèle à la face extérieure et à la face intérieure s'étendant à travers l'intérieur du vantail de porte, **caractérisé en ce que** ledit au moins un canal d'écoulement fournit une liaison par écoulement entre au moins deux trous borgnes (20, 24) décalés l'un par rapport à l'autre,
un trou borgne (20) étant ouvert vers la face extérieure (2) et un trou borgne (24) étant ouvert vers la face intérieure (4), pour permettre un échange d'air entre la face extérieure (2) et la face intérieure (4).

2. Vantail de porte selon la revendication 1, **caractérisé en ce que** le trou borgne (20) côté extérieur se trouve dans la région du bord de vantail supérieur, et le trou borgne (24) côté intérieur se trouve dans la région du bord de vantail inférieur, ou inversement.

3. Vantail de porte selon la revendication 1 oui 2, **caractérisé en ce qu'**une multitude de canaux d'écoulement passent à travers l'intérieur de vantail de porte et débouchent dans des trous borgnes extérieurs (20) et intérieurs (24) qui leur sont respectivement associés.

4. Vantail de porte selon la revendication 3, **caractérisé en ce que** dans l'intérieur du vantail de porte est prévue un panneau d'agglomérés (12) à tubes, et **en ce que** les tubes (14) forment les canaux d'écoulement.

5. Vantail de porte selon l'une des revendications précédentes, **caractérisé en ce qu'**à plusieurs canaux d'écoulement sont associés un trou borgne (20) commun côté extérieur et un trou borgne (24) commun côté intérieur.

6. Vantail de porte selon la revendication 3 ou 4, **caractérisé en ce qu'**à chaque canal d'écoulement est associé un trou borgne (20) côté extérieur et un trou borgne (24) côté intérieur.

7. Vantail de porte selon l'une des revendications précédentes, **caractérisé en ce que** des trous borgnes (20, 24) voisins, qui débouchent sur le même côté du vantail de porte, sont agencés avec décalage en hauteur les uns par rapport aux autres.

8. Vantail de porte selon l'une des revendications précédentes, **caractérisé en ce que** les canaux d'écoulement s'étendent à la verticale.

9. Vantail de porte selon l'une des revendications précédentes, **caractérisé en ce que** des douilles de protection (28) ou des grilles d'aération (40) sont enfichées dans les trous borgnes (20, 24).

10. Vantail de porte selon la revendication 9, **caractérisé en ce que** les douilles de protection ont un collet de butée (30).

11. Vantail de porte selon l'une des revendications précédentes, **caractérisé en ce que** le canal d'écoulement ou les canaux d'écoulement est/sont délimité(s) par une paroi (26) en bois.

12. Vantail de porte selon l'une des revendications précédentes, **caractérisé en ce qu'**il est en bois, et **en ce que** le canal d'écoulement ou les canaux d'écoulement est/sont délimité(s) par une paroi (26) avec surface rugueuse.
